# EUROPÄISCHE PATENTSCHRIFT

(11) **EP 1 716 318 B1**
(45) Veröffentlichungstag und Bekanntmachung des Hinweises auf die Patenterteilung: **30.05.2007**
(21) Anmeldenummer: 05700827.8
(22) Anmeldetag: 12.01.2005
(51) Int. Cl.: F01L 13/00, F01L 1/08, F01L 1/12

(54) **HUBVARIABLER VENTILTRIEB FÜR EINE BRENNKRAFTMASCHINE**
VARIABLE STROKE VALVE DRIVE FOR AN INTERNAL COMBUSTION ENGINE
MECANISME DE COMMANDE DE SOUPAPE A LEVEE VARIABLE POUR UN MOTEUR A COMBUSTION INTERNE

(30) Priorität: 20.02.2004 DE 102004008389
(43) Veröffentlichungstag der Anmeldung: 02.11.2006
(73) Patentinhaber: Bayerische Motorenwerke Aktiengesellschaft, 80809 München (DE)
(72) Erfinder: SCHLEUSENER, Michael, 81667 München (DE); GUTZER, Ulrich, 80797 München (DE); FLENKER, Christian, 85604 Zorneding (DE)
(74) Vertreter: Bücken, Helmut
(86) Internationale Anmeldenummer: PCT/EP2005/000199
(87) Internationale Veröffentlichungsnummer: WO 2005/090757

(56) Entgegenhaltungen:
- EP-A- 0 097 665
- DE-A1- 10 123 186
- DE-C- 818 274

## Beschreibung

Die Erfindung betrifft einen hubvariablen Ventiltrieb für eine Brennkraftmaschine mit den Merkmalen aus dem Oberbegriff des Patentanspruches 1.

Sie geht von der deutschen Offenlegungsschrift DE 101 23 186 A1 aus. In dieser ist eine mechanische Regelung zur Hubverstellung eines Gaswechselventils, ein hubvariabler Ventiltrieb eines Verbrennungsmotors, beschrieben. Die mechanische Regelung zeichnet sich dadurch aus, dass die Drehzahl- und Lastregelung der Brennkraftmaschine nicht über eine Drosselklappe erfolgt, sondern über den Ventilhub der Gaswechsel-Einlassventile. Um dies zu erreichen, weist die mechanische Regelung einen Zwischenhebel auf, der einerseits schiebebeweglich auf einer Kulissenbahn einer Kulisse gelagert ist und andererseits eine Arbeitskurve mit einer Nullhubkurve und einer Hubkurve aufweist. Die Arbeitskurve steht hierbei über ein Zwischenelement, einem Schlepphebel, mit einem Gaswechselventil in Wirkverbindung. Ferner weist die mechanische Regelung eine Nockenwelle auf, mit der der Zwischenhebel gegen die Federkraft einer Rückstellfeder um einen kulissennahen Punkt gedreht wird, so dass die Anteile zwischen Nullhubkurve und Hubkurve, die mit dem Zwischenelement in Wirkverbindung stehen verschoben werden. Solange sich der Berührpunkt, bzw. die Berührlinie zwischen dem Zwischenhebel, oder einem an diesen angeordneten Rollenelement und der Nullhubkurve befindet, bleibt trotz drehender Nockenwelle das Gaswechselventil geschlossen. Ferner weist die mechanische Regelung ein zweites Stellelement, eine Exzenterwelle auf, die kulissennah auf den Zwischenhebel einwirkt. Durch das Verdrehen der Exzenterwelle wird der Zwischenhebel in der Kulisse parallel zur Kulissenbahn verschoben, wodurch der wirksame Anteil zwischen Hubkurve und Leerhubkurve verändert wird. Der Anteil der Hubkurve bezüglich der Nockenerhebung kann somit vergrößert oder verkleinert werden. Eine Vergrößerung des Hubkurvenanteils entspricht einer Vergrößerung des Gaswechselventilhubes. Eine Verkleinerung des Hubkurvenanteils entspricht einer Verkleinerung des Gaswechselventilhubes, bis wie oben beschrieben, nur noch der Leerhubkurvenanteil mit dem Zwischenhebel in Wirkverbindung steht.

Nachteilig an der beschriebenen Ausgestaltung ist der relativ hohe Verschleiß des Zwischenhebels an allen Kontaktflächen mit korrespondierenden Reibpartnern, wie der Rückstellfeder, der Kulisse und dem Schlepphebel.

Aufgabe der vorliegenden Erfindung ist es, einen gattungsgemäßen hubvariablen Ventiltrieb mit minimiertem Verschleiß darzustellen.

Diese Aufgabe wird durch die Merkmale im kennzeichnenden Teil des Patentanspruches 1 dadurch gelöst, dass anstelle einer Nockenwelle eine Kurvenscheibe verwendet wird, deren Radius über den Umfang bezüglich der Drehachse stetig zu- oder abnimmt.

Im Eingangs beschriebenen Stand der Technik weist die Nockenwelle einen Grundkreis auf, d. h. einen Umfangsbereich des Nockens mit konstantem Radius. Solange der Grundkreis der Nockenwelle mit dem Zwischenhebel in Wirkverbindung ist, bleibt der Zwischenhebel in Ruhe stehen, d. h. er wird nicht gedreht. Durch diesen Stillstand tritt an den Kontaktflächen des Zwischenhebels mit dem Federelement, dem Zwischenelement und der Kulisse beim Übergang vom Nockengrundkreis auf die Nockenerhebung ein Haft-Gleitübergang auf, der zu einem starken Verschleiß der Kontaktflächen führt.

Bei der vorgeschlagenen Ausgestaltung wird jedoch der Zwischenhebel bei Drehung der erfindungsgemäßen Kurvenscheibe permanent in Bewegung gehalten. Durch die ständige Bewegung des Zwischenhebels ist eine Tangentialanregung des Federelementes durch Losreißen vermieden und andererseits werden die hohen Beschleunigungskräfte, die über die Kontaktstellen übertragen werden und an denen ungünstige Schmierungsverhältnisse aufgrund einer statischen Flächenpressung vorliegen, vermieden. In anderen Worten findet erstens durch die vorgeschlagene ständige Schwingbewegung des Zwischenhebels bei Verwendung einer Kurvenscheibe in vorteilhafter Weise ständig ein Öleintrag zwischen die Kontaktflächen der Kontaktpartner Zwischenhebel, Federelement und Zwischenelement, statt. Somit sind die Reibungsverluste und der Bauteilverschleiß wesentlich verringert und die Lebensdauer des hubvariablen Ventiltriebes ist deutlich verlängert. Zweitens sind die Zwischenhebel-Drehbeschleunigungen durch die ununterbrochene Drehbewegung wesentlich verringert, wodurch die Gaswechselventile schneller geöffnet werden können und der Ladungswechsel, sowie die Gemischaufbereitung verbessert werden. Drittens sind Resonanzeffekte der Rückstellfeder durch konstante wirksame Schenkellängen, wie sie beim Stillstand des Zwischenhebels beim Kontakt mit dem Grundkreis auftreten, ausgeschlossen und der hubvariable Ventiltrieb ist mechanisch stabiler, d. h. unter anderem schwingungstechnisch weniger anfällig. Als Folge hieraus kann ferner das Federelement kleiner dimensioniert werden, wodurch, auch in Verbindung mit den bereits beschriebenen reduzierten Beschleunigungskräften des Zwischenhebels, deutlich höhere Drehzahlen erreichbar sind.

Durch den erfindungsgemäßen Einsatz der Kurvenscheibe wird der hubvariable Ventiltrieb somit wesentlich verschleißfester und mechanisch stabiler, d. h. es treten verringerte Beschleunigungs- und Schwingungskräfte auf, wodurch schwingungstechnische Probleme reduziert sind und die Drehzahl der Brennkraftmaschine problemlos erhöht werden kann.

Durch die Ausgestaltung gemäß den Merkmalen in den Patentansprüchen 2 mit 9 wird die innere Reibung im gesamten hubvariablen Ventiltrieb nochmals wesentlich reduziert. Durch die vorgeschlagene Ausgestaltung wird somit nochmals der Verschleiß reduziert, sowie die Lebens-, bzw. Einsatzdauer erhöht. Als weiterer positiver Effekt darf die Kraftstoffersparnis aufgrund der verringerten innere Reibung des hubvariablen Ventiltriebs genannt werden.

Durch die Ausgestaltung gemäß Patentanspruch 10 ist eine rein rotatorische Bewegung des Zwischenhebels bei Betätigung der zweiten Stellvorrichtung möglich. Der Drehpunkt ist hierbei der kulissennahe Punkt, bei Verwendung des ersten Rollenelementes somit die Drehachse des ersten Rollenelementes. Translatorische Bewegungen und somit Gleitbewegungen, die Verschleiß bedeuten, treten nicht auf. Ferner ist ein spontanes, d. h. verzögerungsfreies Öffnen und Schließen des Gaswechselventils möglich.

Mit einer Ausgestaltung gemäß der Patentansprüche 11 und 12 wird der Grundkreis einer Nockenwelle simuliert, wodurch ein geschlossenes Gaswechselventil ermöglicht wird, ohne dass die o. g. Nachteile einer herkömmlich bekannten Nockenwelle entstehen.

Die Ausgestaltung gemäß Patentanspruch 13 reduziert die auftretenden Beschleunigungskräfte im hubvariablen Ventiltrieb beim Übergang von der Leerhubkurve auf die Hubkurve. Die resultierenden konstanten Öffnungs- und Schließbeschleunigungen des Zwischenhebels erlauben eine höhere Drehzahl der Brennkraftmaschine.

Durch die Verwendung eines Zwischenelementes gemäß Patentanspruch 14 ist der hubvariable Ventiltrieb weitgehend spiel- und wartungsfrei. Vorzugsweise wird ein hydraulisches Ventilspielausgleichselement eingesetzt.

Eine Ausgestaltung gemäß Patentanspruch 1 5 erlaubt einen kompakten, sowie steifen Aufbau des hubvariablen Ventiltriebs.

Unter Verwendung einer zweiten Stellvorrichtung gemäß Patentanspruch 16 sind die bei einer Verstellung des Gaswechselventilhubes aufzubringenden Kräfte bzw. Momente problemlos erreichbar. Selbstverständlich kann die Kurvenscheibe jede technisch sinnvolle Kontur erhalten.

Im Folgenden ist die Erfindung anhand einer Schnittdarstellung von einem bevorzugten Ausführungsbeispiel in einer einzigen Figur näher erläutert.
- Figur 1: zeigt einen Schnitt durch einen erfindungsgemäßen hubvariablen Ventiltrieb.

Der hubvariable Ventiltrieb 1 besteht im wesentlichen aus einem Zwischenhebel 2, der einerseits schiebebeweglich auf einer Kulissenbahn 3a einer Kulisse 3 gelagert ist, die ortsfest in einem Zylinderkopf 16 angeordnet ist. Am gegenüberliegenden Ende weist der Zwischenhebel 2 eine Arbeitskurve 4 mit einer Nullhubkurve 4a und einer Hubkurve 4b auf, wobei zwischen der Nullhubkurve 4a und der Hubkurve 4b eine Rampe 4c eingeformt ist. In Figur 1 steht die Nullhubkurve 4a mit einem vierten Rollenelement 15, eine Rolle eines Zwischenelements 5, einem Schlepphebel, in Wirkverbindung. Die Wirkverbindung ist ein Linienkontakt zwischen der Rolle und der in einer Ebene senkrecht zur Zeichnungsebene weitgehend ebenen Arbeitskurve 4. Der Zwischenhebel 5 ist einerseits auf einem Spielausgleichselement 18, vorzugsweise einem hydraulischen Ventilspielausgleichselement gelagert und andererseits auf einem Gaswechselventil 6. Das Gaswechselventil 6 und das Spielausgleichselement 18 sind in dem Zylinderkopf 16 montiert. Die Kulissenbahn 3a weist einen definierten Radius auf. Eine Drehachse 15a des vierten Rollenelementes 15 ist der Krümmungsmittelpunkt der Kulissenbahn 3a, wenn die Nullhubkurve 4a und das vierte Rollenelement 15 miteinander in Wirkverbindung stehen.

Kulissenseitig weist der Zwischenhebel 2 ein erstes Rollenelement 12 mit einer ersten Drehachse 12a auf, welches mit der Kulissenbahn 3a ebenfalls in Linienkontakt senkrecht zur Zeichnungsebene steht. Koaxial zur ersten Drehachse 12a ist ein zweites Rollenelement 13 angeordnet, welches mit einer zweiten Stellvorrichtung 10 in Wirkverbindung steht. Die zweite Stellvorrichtung 10 weist im vorliegenden Ausführungsbeispiel eine Kurvenscheibe auf, mit der das kulissenseitige Ende des Zwischenhebels 2 gesteuert oder geregelt parallel zur Kulissenbahn 3a verschoben werden kann. Beispielsweise kann es sich bei der Kurvenscheibe um eine Exzenterscheibe oder auch einen Nocken handeln, jedoch auch andere Konturen sind problemlos einsetzbar.

In etwa mittig zwischen dem ersten und dem zweiten Rollenelement (12, 13), sowie der Arbeitskurve.4, weist der Zwischenhebel 2 ein drittes Rollenelement 14 auf. Auf dieses dritte Rollenelement 14 wirkt eine erste Stellvorrichtung 7. Die erste Stellvorrichtung 7 besteht im wesentlichen aus einer Kurvenscheibe 11, mit einer Umfangsfläche 11a, die um eine Drehachse 11b rotiert. Die Kurvenscheibe 11 weist einen über die Umfangsfläche 11a sich stetig verändernden Radius auf und unterscheidet sich somit von einer Nockenwelle durch das Fehlen eines Grundkreises, das heißt eines Umfangsflächenabschnittes 11a mit konstantem Radius.

Mit der ersten Stellvorrichtung 7 wird das Gaswechselventils 6 zyklisch geöffnet und geschlossen, sofern neben der Nullhubkurve 4a auch die Hubkurve 4b mit dem vierten Rollenelement 15 in Wirkverbindung steht. Mit der zweiten Stellvorrichtung 10 wird der Absoluthub des Gaswechselventils 6 eingestellt. Befindet sich der Linienkontakt (Kontaktfläche 17a) des vierten Rollenelementes 15 auf der Nullhubkurve 4a, dann ist der Gaswechselventilhub null, wird der Linienkontakt über die Rampe 4c auf die Arbeitskurve 4b verschoben, so wird der Hub des Gaswechselventils 6 bis zu einem maximalen Wert vergrößert. Um den Nullhub mit der Nullhubkurve 4a zu realisieren, ist deren Kontur weitgehend als Kreisabschnitt ausgeformt.

Damit sicher gestellt ist, dass die erste Stellvorrichtung 7 stets mit dem Zwischenelement 2 über das dritte Rollenelement 14 in Wirkverbindung steht, ist ein Federelement 9, eine Schenkelfeder, vorgesehen, das einerseits ortsfest am Zylinderkopf 16 befestigt ist und mit einer ersten Kontaktfläche 17a nahe der Arbeitskurve 4 stets gegen den Zwischenhebel 2 drückt. Selbstverständlich können auch andere Anlagepunkte am Zwischenelement 2 vorgesehen werden.

Der hier gezeigte exemplarische Schnitt durch eine bevorzugte Ausgestaltung des hubvariablen Ventiltriebs 1 zeigt einen Schnitt für ein einzelnes. Gaswechselventil 6 der Brennkraftmaschine. Das Gaswechselventil 6 kann sowohl ein Einlass-Gaswechselventil als auch ein Auslass-Gaswechselventil sein. Ferner kann die Brennkraftmaschine mehrere Gaswechselventile 6 für die Einlass- und/oder Auslassseite je Zylinder aufweisen. Das heißt, der hubvariable Ventiltrieb kann sowohl einlass- als auch auslassseitig eingesetzt werden. Die Anzahl der Zylinder der Brennkraftmaschine hat keinen direkten Einfluss auf die Funktion des hubvariablen Ventiltriebs 1. Durch Zusammenfassen mehrerer Stellvorrichtungen 7, 10, beispielsweise durch die Verwendung jeweils einer Welle für mehrere Kurvenscheiben 11, kann für jede Einlass-, bzw. Auslassseite einer Zylinderbank jeweils ein hubvariabler Ventiltrieb 1 vorgesehen werden.

Das Spielausgleichselement 18, welches im vorliegenden Ausführungsbeispiel ein hydraulisches Ausgleichselement ist, kann ebenfalls durch andere Ausführungsvarianten, wie z. B. mechanische Ausgleichselemente realisiert sein. Ferner kann das Zwischenelement 5 anstelle eines Schwinghebels beispielsweise ein Kipphebel sein. Das Zwischenelement 5 kann entweder direkt mit der Arbeitskurve 4 in Kontakt stehen, dann ist die zwischenelementseitige Oberfläche mit einem Radius auszuformen, oder die Berührung erfolgt über das vierte Rollenelement 15. Die zweite Stellvorrichtung 10 kann neben einer Exzenterverstellung auch eine Schubstangenverstellung bzw. eine hydraulische oder elektromechanische Stelleinrichtung sein. Das Federelement 9, welches im vorliegenden Ausführungsbeispiel eine Schenkelfeder ist, kann auch durch geometrisch anders ausgestaltete Federelemente, wie beispielsweise eine Blattfeder, ersetzt werden. Die Rollenelemente 12 bis 15 sind bevorzugt kugel- oder nadelgelagert, auch eine Gleitlagerung ist möglich. Der Zwischenhebel 2 kann ist vorzugsweise aus Blech geformt oder in einem Gießverfahren hergestellt. Die Kulisse 3 kann lösbar oder unlösbar mit dem Zylinderkopf 16 verbunden sein.

Beim Betrieb der Brennkraftmaschine wird die Kurvenscheibe 11 der ersten Stellvorrichtung 7 weitgehend phasenstarr zu einer Kurbelwelle um die Drehachse 11b gedreht. Um die Kraftstoffeinsparung des hubvariablen Ventiltriebs jedoch vollständig ausnutzen zu können, kann beispielsweise eine Nockenwellenverstelleinheit vorgesehen werden, die eine Relativdrehlage der ersten Stellvorrichtung 7 in bestimmten Grenzen zur der Kurbelwellendrehlage verändert. Durch die Drehbewegung der ersten Stellvorrichtung 7 wird der, von dem Federelement 9 gegen die Kurvenscheibe 11 gedrückte Zwischenhebel 2 um den kulissennahen Punkt 8 gedreht. Wird auf das erste Rollenelement 12 verzichtet, dann wandert der kulissennahe Punkt aus. Wird das erste Rollenelement 12 verwendet, dann ist der Drehmittelpunkt (kulissennaher Punkt 8) des Zwischenhebels 2 der Mittelpunkt des ersten Rollenelementes 12, der bei einer Drehung des Zwischenhebels 2 in vorteilhafter Weise nicht auswandert. Hierbei wird die Arbeitskurve 4 in der Weise nicht auswandert. Hierbei wird die Arbeitskurve 4 in der zweiten Kontaktfläche 17b über das vierte Rollenelement 15 geschoben. Solange die zweite Kontaktfläche 17b im Bereich der Nullhubkurve 4a ist, erfolgt keine Gaswechselventilbewegung. Wird die zweite Stellvorrichtung 10 verstellt und das erste Rollenelement 12 in Pfeilrichtung verschoben, so wandert die zweite Kontaktfläche 17b über die Rampe 4c in den Bereich der Hubkurve 4b. In diesem Fall wird das Gaswechselventil 6 geöffnet, und anschließend wieder geschlossen.

Bei Verwendung einer Nockenwelle für die erste Stellvorrichtung 7, wie im Stand der Technik beschrieben, steht der Zwischenhebel 2 still, wenn der Grundkreis der Nockenwelle mit dem dritten Rollenelement 14 in Wirkverbindung steht. In dieser Zeit wird aufgrund der statischen Flächenpressung Schmiermittel insbesondere aus den Kontaktflächen 17a, 17b gedrängt. Mit der Erhebung des Nockens wird der Zwischenhebel 2 erneut geschwenkt und im ersten Moment der Bewegung findet eine Trocken- bzw. Mischreibung in den Kontaktflächen 17a, 17b statt. Durch diese anfängliche Trocken- bzw. Mischschmierung ist der Verschleiß enorm hoch, der mit der vorliegenden Erfindung vermieden wird.

Im Folgenden wird das erfindungswesentliche Merkmal nochmals mit seinen wesentlichen Vorteilen erläutert:
Durch die Verwendung der erfindungsgemäßen Kurvenscheibe 11 ist der Zwischenhebel 2 stets in Bewegung, so dass keine statischen Flächenpressungen in den Kontaktflächen 17a,17b auftreten und ständig ausreichende Schmierung der Kontaktflächen 17a, 17b gewährleistet ist. Somit führt die erfindungsgemäße Ausgestaltung zu deutlich weniger Reibung und deutlich weniger Verschleiß. Darüber hinaus sind die Zwischenhebelöffnungs- und Schließbeschleunigungen durch die Verwendung der Kurvenscheibe 11 wesentlich reduziert, wodurch deutlich höhere Drehzahlen der Brennkraftmaschine möglich sind. Als weiterer Vorteil daraus ist die mögliche kleinere Dimensionierung des Federelements 9 anzuführen. Ferner sind Resonanzeffekte in dem Federelement 9 durch die ständige Bewegung des Zwischenhebels 2 vermieden. Durch die Optimierung des Federelementes 9 sind wiederum höhere Drehzahlen erreichbar, bei gleichzeitig minimierter Reibung und minimiertem Verschleiß.

### Bezugszeichenliste:

- 1.: Hubvariabler Ventiltrieb
- 2.: Zwischenhebel
- 3.: Kulisse
- 3a.: Kulissenbahn
- 4.: Arbeitskurve
- 4a.: Nullhubkurve
- 4b.: Hubkurve
- 4c.: Rampe
- 5.: Zwischenelement
- 6.: Gaswechselventil
- 7.: Erste Stellvorrichtung
- 8.: Kulissennaher Punkt
- 9.: Federelement
- 10.: Zweite Stellvorrichtung
- 11.: Kurvenscheibe
- 11a.: Umfangsfläche
- 11b.: Drehachse
- 12.: Erstes Rollenelement
- 12a: erste Drehachse
- 13.: Zweites Rollenelement
- 14.: Drittes Rollenelement
- 15.: Viertes Rollenelement
- 15a.: zweite Drehachse
- 16.: Zylinderkopf
- 17a.: Erste Kontaktfläche
- 17b.: Zweite Kontaktfläche
- 18.: Spielausgleichselement

## Patentansprüche

1. Hubvariabler Ventiltrieb (1) für eine Brennkraftmaschine, bestehend aus einem Zwischenhebel (2), der einerseits schiebebeweglich auf einer Kulissenbahn (3a) einer Kulisse (3) gelagert ist und andererseits eine Arbeitskurve (4) mit einer Nullhubkurve (4a) und einer Hubkurve (4b) aufweist, wobei
die Arbeitskurve (4) über ein Zwischenelement (5) mit einem Gaswechselventil (6) in Wirkverbindung steht und wobei
eine erste Stellvorrichtung (7) zum Drehen des Zwischenhebels (2) um einen kulissennahen Punkt (8) gegen eine Federkraft eines Federelementes (9) vorgesehen ist, wobei
der Zwischenhebel (2) mit einer zweiten Stellvorrichtung (10) entlang der Kulissenbahn (3a) verschiebbar ist,
**dadurch gekennzeichnet, dass** die erste Stellvorrichtung (7) eine Kurvenscheibe (11) aufweist, deren Radius über einen Umfang (11a) bezüglich einer Drehachse (11b) stetig zu- oder abnimmt.

2. Hubvariabler Ventiltrieb nach Patentanspruch 1,
**dadurch gekennzeichnet, dass** der Zwischenhebel (2) über ein erstes Rollenelement (12) auf der Kulissenbahn (3a) abgestützt ist.

3. Hubvariabler Ventiltrieb nach Patentanspruch 2,
**dadurch gekennzeichnet, dass** das erste Rollenelement (12) an dem Zwischenhebel (2) angeordnet ist.

4. Hubvariabler Ventiltrieb nach einem der Patentansprüche 1 bis 3,
**dadurch gekennzeichnet, dass** die erste Stellvorrichtung (7) über ein zweites Rollenelement (13) mit dem Zwischenhebel (2) in Wirkverbindung steht.

5. Hubvariabler Ventiltrieb nach Patentanspruch 4,
**dadurch gekennzeichnet, dass** das zweite Rollenelement (13) an dem Zwischenhebel (2) angeordnet ist.

6. Hubvariabler Ventiltrieb nach einem der zuvor genannten Patentansprüche,
**dadurch gekennzeichnet, dass** die zweite Stellvorrichtung (10) mit dem Zwischenhebel (2) über das erste Rollenelement (12) oder ein drittes Rollenelement (14) in Wirkverbindung steht.

7. Hubvariabler Ventiltrieb nach Patentanspruch 6,
**dadurch gekennzeichnet, dass** das dritte Rollenelement (14) an dem Zwischenhebel (2) angeordnet ist.

8. Hubvariabler Ventiltrieb nach einem der zuvor genannten Patentansprüche,
**dadurch gekennzeichnet, dass** das Zwischenelement (5) mit der Arbeitskurve (4) an einer zweiten Kontaktfläche (17b) in Wirkverbindung steht.

9. Hubvariabler Ventiltrieb nach einem der zuvor genannten Patentansprüche,
**dadurch gekennzeichnet, dass** das Zwischenelement (5) ein viertes Rollenelement (15) aufweist, das mit der Arbeitskurve (4) an der zweiten Kontaktfläche (17b) in Wirkverbindung steht.

10. Hubvariabler Ventiltrieb nach einem der zuvor genannten Patentansprüche,
**dadurch gekennzeichnet, dass** die Kulissenbahn (3a) ein Kreisbogen ist.

11. Hubvariabler Ventiltrieb nach einem der zuvor genannten Patentansprüche, wobei das vierte Rollenelement (15) eine Drehachse (16a) aufweist,
**dadurch gekennzeichnet, dass** die Drehachse (15a) ein Kreismittelpunkt der Kulissenbahn (3a) ist, wenn die Nullhubkurve (4a) mit dem vierten Rollenelement (15) in Wirkverbindung steht.

12. Hubvariabler Ventiltrieb nach einem der zuvor genannten Patentansprüche,
**dadurch gekennzeichnet, dass** die Nullhubkurve (4a) ein Kreisbogen ist.

13. Hubvariabler Ventiltrieb nach einem der zuvor genannten Patentansprüche,
**dadurch gekennzeichnet, dass** zwischen der Nullhubkurve (4a) und der Hubkurve (4b) eine Rampe (4c) angeformt ist.

14. Hubvariabler Ventiltrieb nach einem der zuvor genannten Patentansprüche,
**dadurch gekennzeichnet, dass** das Zwischenelement (5) ein Schwing- oder Kipphebel ist.

15. Hubvariabler Ventiltrieb nach einem der zuvor genannten Patentansprüche, wobei die Brennkraftmaschine einen Zylinderkopf aufweist,
**dadurch gekennzeichnet, dass** die Kulisse (3) in dem Zylinderkopf angeordnet ist.

16. Hubvariabler Ventiltrieb nach einem der zuvor genannten Patentansprüche,
**dadurch gekennzeichnet, dass** die zweite Stellvorrichtung (10) eine zweite Kurvenscheibe aufweist.

## Claims

1. A variable-stroke valve drive (1) for an internal combustion engine, comprising an intermediate lever (2) slidably movable at one end on a slide track (3a) of a slide (3) whereas the other end comprises a working cam (4) with a zero stroke curve (4a) and a stroke curve (4b), wherein
the working cam (4) is operatively connected to a gas change valve (6) via an intermediate element (5) and wherein
a first adjusting device (7) is provided for rotating the intermediate lever (2) around a point (8) near the slide and against the force of a spring element (9), wherein
the intermediate lever (2) is movable by a second adjusting device (10) along the guide track (3a),
**characterised in that** the first adjusting device (7) comprises a cam plate (11) having a radius which continuously increases or decreases around a periphery (11a), relative to an axis of rotation (11b).

2. A variable-stroke valve drive according to claim 1,
**characterised in that** the intermediate lever (2) is mounted on the guide track (3a) via a first roller element (12).

3. A variable-stroke valve drive according to claim 2,
**characterised in that** the first roller element (12) is disposed on the intermediate lever (2).

4. A variable-stroke valve drive according to any of claims 1 to 3,
**characterised in that** the first adjusting device (7) is operatively connected to the intermediate lever (2) via a second roller element (13).

5. A variable-stroke valve drive according to claim 4,
**characterised in that** the second roller element (13) is disposed on the intermediate lever (2).

6. A variable-stroke valve drive according to any of the previously-mentioned claims,
**characterised in that** the second adjusting device (10) is operatively connected to the intermediate element (2) via the first roller element (12) or a third roller element (14).

7. A variable-stroke valve drive according to claim 6,
**characterised in that** the third roller element (14) is mounted on the intermediate lever (2).

8. A variable-stroke valve drive according to any of the previously-mentioned claims,
**characterised in that** the intermediate element (5) is operatively connected to the working cam (4) at a second contact surface (17b).

9. A variable-stroke valve drive according to any of the previously-mentioned claims,
**characterised in that** the intermediate element (5) has a fourth roller element (15) operatively connected to the working cam (4) at the surface (17b).

10. A variable-stroke valve drive according to any of the previously-mentioned claims,
**characterised in that** the guide track (3a) is an arc of a circle.

11. A variable-stroke valve drive according to any of the previously-mentioned claims, wherein the fourth roller element (15) has an axis of rotation (16a),
**characterised in that** the axis of rotation (15a) is a centre of a circle of the guide track (3a) when the zero stroke curve (4a) is operatively connected to the fourth roller element (15).

12. A variable-stroke valve drive according to any of the previously-mentioned claims,
**characterised in that** the zero stroke curve (4a) is an arc of a circle.

13. A variable-stroke valve drive according to any of the preceding claims,
**characterised in that** a slope (4c) is formed between the zero stroke curve (4a) and the stroke curve (4b).

14. A variable-stroke valve drive according to any of the preceding claims,
**characterised in that** the intermediate element (5) is a rocking lever or rocker arm.

15. A variable-stroke valve drive according to any of the previous claims, wherein the internal combustion engine has a cylinder head, **characterised in that** the guide (3) is disposed in the cylinder head.

16. A variable-stroke valve drive according to any of the preceding claims,
**characterised in that** the second adjusting device (10) comprises a second cam plate.

## Revendications

1. Mécanisme de commande de soupape à course variable (1) pour un moteur à combustion interne, se composant d'un levier intermédiaire (2), qui peut d'une part coulisser sur un chemin de glissement (3a) d'une coulisse (3) et qui présente d'autre part une courbe de travail (4) avec une courbe de course nulle (4a) et une courbe de course (4b), dans lequel
la courbe de travail (4) est en liaison active par un élément intermédiaire (5) avec une soupape d'échange de gaz (6), et
un premier dispositif de réglage (7) peut faire tourner le levier intermédiaire (2) autour d'un point (8) proche de la coulisse contre une force élastique d'un élément de ressort (9), et
le levier intermédiaire (2) peut coulisser avec un deuxième dispositif de réglage (10) le long du chemin de glissement (3a),
**caractérisé en ce que**
le premier dispositif de réglage (7) comprend un disque de came (11), dont le rayon augmente ou diminue en continu par rapport à un axe de rotation (11b) sur une périphérie (11a).

2. Mécanisme selon la revendication 1,
**caractérisé en ce que**
le levier intermédiaire (2) s'appuie sur le chemin de glissement (3a) par un premier élément roulant (12).

3. Mécanisme selon la revendication 2,
**caractérisé en ce que**
le premier élément roulant (12) est disposé sur le levier intermédiaire (2).

4. Mécanisme selon l'une des revendications 1 à 3,
**caractérisé en ce que**
le premier dispositif de réglage (7) est en liaison active avec le levier intermédiaire (2) par un deuxième élément roulant (13).

5. Mécanisme selon la revendication 4,
**caractérisé en ce que**
le deuxième élément roulant (13) est disposé sur le levier intermédiaire (2).

6. Mécanisme selon l'une des revendications précédentes,
**caractérisé en ce que**
le deuxième dispositif de réglage (10) est en liaison active avec le levier intermédiaire (2) par le premier élément roulant (12) ou par un troisième élément roulant (14).

7. Mécanisme selon la revendication 6,
**caractérisé en ce que**
le troisième élément roulant (14) est disposé sur le levier intermédiaire (2).

8. Mécanisme selon l'une des revendications précédentes,
**caractérisé en ce que**
l'élément intermédiaire (5) est en liaison active avec la courbe de travail (4) sur une deuxième surface de contact (17b).

9. Mécanisme selon l'une des revendications précédentes,
**caractérisé en ce que**
l'élément intermédiaire (5) présente un quatrième élément roulant (15), qui est en liaison active avec la courbe de travail (4) sur la deuxième surface de contact (17b).

10. Mécanisme selon l'une des revendications précédentes,
**caractérisé en ce que**
le chemin de glissement (3a) est un arc de cercle.

11. Mécanisme selon l'une des revendications précédentes, dans lequel le quatrième élément roulant (15) comporte un axe de rotation (15a),
**caractérisé en ce que**
l'axe de rotation (15a) est un point central du chemin de glissement (3a), lorsque la courbe de course nulle (4a) est en liaison active avec le quatrième élément roulant (15).

12. Mécanisme variable selon l'une des revendications précédentes,
**caractérisé en ce que**
la courbe de course nulle (4a) est un arc de cercle.

13. Mécanisme variable selon l'une des revendications précédentes,
**caractérisé en ce qu'**
une rampe (4c) est formée entre la courbe de course nulle (4a) et la courbe de course (4b).

14. Mécanisme selon l'une des revendications précédentes,
**caractérisé en ce que**
l'élément intermédiaire (5) est un levier oscillant ou basculant.

15. Mécanisme selon l'une des revendications précédentes, dans lequel le moteur à combustion comporte une culasse,
**caractérisé en ce que**
la coulisse (3) est disposée dans la culasse.

16. Mécanisme selon l'une des revendications précédentes,
**caractérisé en ce que**
le deuxième dispositif de réglage (10) comprend un deuxième disque de came.
